# EUROPÄISCHE PATENTSCHRIFT

(11) **EP 0 173 227 B1**
(45) Veröffentlichungstag und Bekanntmachung des Hinweises auf die Patenterteilung: **18.01.1989**
(21) Anmeldenummer: 85110429.9
(22) Anmeldetag: 20.08.1985
(51) Int. Cl.: E06C 9/04

(54) **Verankerungselement für die Befestigung von Steigvorrichtungen in Wandflächen**
Anchor element for the fastening of step irons in wall surfaces
Elément d'ancrage pour la fixation d'échelons dans des parois

(30) Priorität: 22.08.1984 DE 3430848
(43) Veröffentlichungstag der Anmeldung: 05.03.1986
(73) Patentinhaber: Zenhäusern, Heinrich Stephan, CH-8902 Urdorf Z.H. (CH)
(72) Erfinder: Zenhäusern, Heinrich Stephan, CH-8902 Urdorf Z.H. (CH)
(74) Vertreter: Zapfe, Hans, Dipl.-Ing.

(56) Entgegenhaltungen:
- CH-A- 289 007
- CH-A- 505 276
- DE-A- 2 254 550
- BETONWERK + FERTIGTEIL-TECHNIK, Band 48, Nr. 4, April 1982, Seiten A68-A69 (4 Seiten), Wiesbaden, DE; "MSU-Steigbügel. Sicherheits-Besteigungselemente für den Hoch- und Tiefbau"

## Beschreibung

Die Erfindung betrifft ein in Wandflächen befestigbares Verankerungselement für eine Steigvorrichtung mit einer Innenbewehrung aus Metall mit mindestens einem Einbau-Ende sowie mit einer am Einbau-Ende fest aufsitzenden Verankerungshülse aus Kunststoff, die einen vorderen Abschlusskonus, einen mittleren, sich an den Abschlusskonus anschliessenden und mit Querrippen versehenen Verankerungsteil aufweist und auf deren dem Abschlusskonus entgegengesetztem Ende ein elastischer Abdichtkragen frei verschiebbar angeordnet ist.

Ein derartiges Verankerungselement ist durch die Veröffentlichung «MSU-Steigbügel. Sicherheits-Besteigungselemente für den Hoch- und Tiefbau» in «Betonwerk + Fertigteil-Technik» Band 48 (April 1982) Seiten A68 bis A69 bekannt. Dabei sind allerdings zwischen dem Abdichtkragen und der Verankerungshülse keine besonderen Rückhalteorgane und keine besonderen Abdichtmittel angeordnet, die den Abdichtkragen kräftig gegen die - meist zylindrische - Wandfläche (Schacht- oder Turmwand) pressen und eine Abdichtung bewirken. Für verschieden stark gekrümmte Wandflächen müsste infolgedessen eine Vielzahl von der Wölbung angepassten Abdichtkragen vorgesehen werden, was zu einer umfangreichen Lagerhaltung an Steigbügeln und Abdichtkragen führen würde.

Die Wandflächen können hierbei aus Mauerwerk, Beton, Holz oder vergleichbaren Werkstoffen bestehen. Das durch Einschlagen in Bohrlöcher in den Wandflächen oder durch Einsetzen in die zu giessende Betonmasse befestigte Verankerungselement soll auch mit dem Absichtkragen der Verankerungshülse dicht an der Wandfläche anliegen, um auch hier ein Eindringen korrodierender bzw. zersetzender Medien in die die Verankerungshülse umgebende Lochwandung zu verhindern.

Der Erfindung liegt daher die Aufgabe zugrunde, ein Verankerungselement der eingangs beschriebenen Gattung anzugeben, das auch bei unterschiedlichen Formen bzw. Radien der Wandflächen eine sichere Abdichtung gewährleistet.

Diese Aufgabe wird erfindungsgemäss dadurch gelöst, dass
a) das Ende der Verankerungshülse mit einer Rückhalteorgane bildenden Reihe nebeneinander liegender, kontinuierlich umlaufender Kreisringrippen und -rillen versehen ist, und
b) der Abdichtkragen als weichelastische, auf den Kreisringrippen dicht aufliegende Elastomermanschette ausgebildet ist, die auf der Innenseite gleichfalls eine Reihe von Kreisringrippen aufweist, die unter Bildung einer abdichtenden Verzahnung elastisch mit den Kreisringrippen der Verankerungshülse zusammenwirken.

Dadurch kann der Abdichtkragen um die Verankerungshülse herum, sei es an einer ebenen, sei es an einer gewölbten Wandfläche, dem Wandverlauf entsprechend angepasst bzw. verformt und in dieser Lage wirkungsvoll und dauerhaft abgedichtet gehalten werden. Ausserdem kann der Abdichtkragen einen Anschlag für eine Vorfabrikations-Schachtform darstellen.

Die Kreisringrippen und -rillen der Rückhalteorgane bestimmen eine Vielzahl paralleler Ebenen, die sämtlich senkrecht auf der Achse der Verankerungshülse stehen, während die durch die einzelnen Innenrippen und -rillen der Elastomermanschette bestimmten Ebenen je nach Lage der Elastomermanschette auch schräg zur Achse der Verankerungshülseverlaufen können (Figur 7).

Die Rückhalteorgane haben dabei insbesondere auch die Funktion von Dichtungsrippen: Gegenüber den Wandflächen, wenn sie sich zum Teil im Befestigungsloch für die Verankerungshülse befinden, und gegenüber der Elastomermanschette, wenn sie mindestens teilweise von dieser umschlossen sind. Zum Zwecke der besseren Abdichtung gegenüber dem Befestigungsloch haben die Rückhalteorgane einen Aussendurchmesser, der geringfügig, z.B. um 1 bis 2 mm, grösser ist als jener der unmittelbar benachbarten Querrippen- bzw. Querrippensegmente des Verankerungsteils, wobei das Dreiecksprofil der Rückhalteorgane im Radialschnitt jenen der Querrippen am Verankerungsteil entspricht.

Es ist weiterhin vorteilhaft, wenn die Rückhalteorgane aus zwei Gruppen von Kreisringlippen mit unterschiedlicher Feinheit bestehen und wenn der Aussendurchmesser beider Gruppen gleich ist. Die erste Gruppe, die aus z.B. drei bis fünf ringförmig umlaufenden, ununterbrochenen Kreisringrippen bestehen kann, hat in Achsrichtung eine gröbere Teilung von z.B. 3 bis 5 mm bei einer Tiefe der dazwischen liegenden Rillen von 1,5 bis 3 mm. Die erste Gruppe dient bevorzugt auch zur Abdichtung gegenüber der Wandfläche bzw. dem Befestigungsloch. Die zweite Gruppe, die z.B. aus einer Vielzahl geometrisch ähnlicher Kreisringlippen bestehen kann, hat eine in Achsrichtung feinere Teilung, so dass z.B. auf eine axiale Länge von 30 mm 20 bis 40, vorzugsweise etwa 30 Kreisringlippen fallen, wobei die Tiefe der dazwischen liegenden Rillen etwa 0,20 bis 0,80 mm betragen kann. Diese zweite Gruppe dient bevorzugt zur Verstellung und Abdichtung gegenüber der Elastomermanschette.

Bei einer baulichen Vereinigung des Verankerungselements mit weiteren Teilen einer Innenbewehrung zu einem kompletten Steigbügel ergeben sich weitere Vorteile:

Es wird möglich, die Innenbewehrung noch vor dem Aufbringen des Kunststoff-Schutzmantels, z.B. mittels eines Spritzgussverfahrens, zu verformen, gegebenenfalls auch derart, dass die Verbindungsarme zwischen dem abgekröpften Trittstück und den Befestigungsschenkeln sowohl auf die Trittstückachse als auch auf die Schenkelachsen im wesentlichen, wie an sich bekannt, senkrecht ausgerichtet sind (siehe CH-PS 289 007). Etwaige Fehler an der kaltverformten Innenbewehrung können dabei sofort erkannt werden. Die Innenbewehrung kann auch in bestimmten Fällen aus Gusseisen bestehen. Dabei kann die gleichmässige Wandstärke des Schutzmantels verhältnismässig gering gehalten werden. Als Ummantelungskunststoff wird vorzugsweise Polyäthylen oder Polypropylen gewählt. Insbesondere ist es möglich, die Verankerungshülse einstückig und aus dem gleichen Kunststoff wie der Schutzmantel zusammen mit diesem durch Umspritzen aufzubringen.

Zwar sind Vollkunststoff-Steigbügel bereits aus der US-PS 4 100 997 bekannt. Diese müssen jedoch aufgrund ihres Ausgangsmaterials klobiger und massiver gebaut sein und können auch kein nach unten abgekröpftes Trittstück aufweisen. Um ein seitliches Ausgleiten des Benutzers vom Trittstück zu verhindern, sind an den Trittstückenden nach oben vorstehende Anschläge angeformt, die jedoch wieder die Gefahr des Hängenbleibens von Hosenbeinen und anderen Kleidungsstücken beim Abwärtssteigen des Benutzers mit sich bringen. Bei dem bekannten Steigbügel ist ausserdem ein Schutz des Mauerwerks im Lochrandbereich nicht gewährleistet.

Es ist besonders vorteilhaft, die Querrippen des Verankerungsteils durch eine Vielzahl in Umfangsrichtung desselben in kurzen Abständen aufeinander folgender Rippensegmente zu bilden, wie dies an sich bereits durch die DE-PS 22 54 550 bekannt ist. Der damit verbundene wesentliche Vorteil ist darin zu sehen, dass aufgrund der Unterteilung der Querrippen in Rippensegmente ein härteres elastisches Ausgangsmaterial für den gesamten Kunststoff-Schutzmantel gewählt werden kann, als dies bei kontinuierlichen Querrippen am Verankerungsteil der Fall wäre. Im vorliegenden Falle sind die Rippensegmente einzeln verformbar und verankern sich so besser im Mauerloch, ohne dass ihre Verformung eine Rückwirkung auf benachbarte Segmente hätte. In einem durch die Schenkelachse geführten Axialschnitt zeigen die Rippensegmente ein Dreiecksprofil, dessen Rückseite senkrecht und dessen Basisseite parallel zur Schenkel- bzw. Verankerungshülsenachse steht bzw. liegt. Die dritte Seite des Dreiecksprofils ist dabei von aussen nach innen und von hinten nach vorne zur Schenkelachse geneigt.

Durch eine zu den Schenkelachsen senkrechte Lage der Verbindungsarme zwischen dem Trittstück und den Befestigungsschenkeln wird die Voraussetzung für ein sicheres, fehlerfreies Einschlagen der Verankerungshülsen des Steigbügels in die bekanntlich im Durchmesser etwas kleiner gehaltenen Mauerlöcher geschaffen. Um eine auf die Schenkelachse genau senkrecht stehende Schlagebene- bzw. -fläche am Steigbügelselbst zu definieren, ist es vorteilhaft auf der den Verankerungshülsen abgewandten Seite jedes Verbindungsarms einen parallel zum Verbindungsarm ausgerichteten Anschlag anzuformen, der eine ebene, auf der Schenkelachse senkrecht stehende Anschlagfläche aufweist, die mit jener des dem anderen Verbindungsarm zugeordneten Anschlags fluchtet.

Weitere vorteilhafte Ausgestaltungen des Erfindungsgegenstandes ergeben sich aus den übrigen Unteransprüchen.

Zwei Ausführungsbeispiele des Erfindungsgegenstandes werden nachstehend anhand der Figuren 1 bis 7 näher erläutert.

Es zeigen:
Figur 1 zwei erfindungsgemässe Verankerungselemente an einem Steigbügel in perspektivischer Ansicht,
Figur 2 eine Draufsicht auf eines der Einbau-Enden des Steigbügels nach Figur 1,
Figur 3 einen Axialschnitt durch den Gegenstand von Figur 2 entlang der Linie 111-111 in Figur 2,
Figuren 4, 5 und 6 perspektivische Ansichten einer einzelnen Verankerungshülse (Figur 4), einer Elastomermanschette (Figur 5) und einer Innenbewehrung, deren eines Ende als Rohrschelle für die Aufnahme eines Leiterholms ausgebildet ist (Figur 6), und
Figur 7 einen Axialschnitt durch eine Verankerungshülse nach Figur 4 mit einer schräg aufgeschobenen Elastomermanschette nach Figur 5.

Der U-förmige Steigbügel 1 nach Figur 1 besteht, von aussen gesehen, aus zwei zueinander parallelen, horizontalen Befestigungsschenkeln 2, 3 und einem mittleren, gegenüber den Befestigungsschenkeln 2, 3 nach unten abgekröpften, quergerichteten, horizontalen Trittstück 4.

Der Querschnitt des Steigbügels 1 ist im wesentlichen kreisförmig. Der Steigbügel 1 besitzt eine der äusseren Form entsprechend ausgebildete rohr- oder vollstabförmige, steife Innenbewehrung 5 aus Metall oder einer Metall-Legierung und eine die Innenbewehrung 5 umgebende Schutzhülle 6 aus Kunststoff, sowie, in jedem Schenkelendbereich, eine auf der Innenbewehrung 5 fest aufsitzende Verankerungshülse 7. Diese Verankerungshülse 7, die gleichfalls aus Kunststoff besteht, hat vorne einen Abschlusskonus 8, einen mittleren, gegebenenfalls nach vorne leicht konisch sich verjüngenden, an den Abschlusskonus 8 anschliessenden, mit Querrippen 9 versehenen Verankerungsteil 10 und einem rückwärtig gelegten Abdichtkragen 11.

Wie aus den Figuren 1 bis 3 ersichtlich, sind die Schutzhülle 6 und die Verankerungshülle 7 mit Ausnahme des Abdichtkragens 11 als einstückiger Schutzmantel 12 ausgebildet, der die entsprechend vorgeformte Innenbewehrung 5 umgibt und auf letztere, z.B. durch einen Spritzgussvorgang aufgebracht worden ist. An ihrem Umfang weist die Verankerungshülse 7 hinter dem Verankerungsteil 10 ein mit zwei Gruppen von Rückhalteorganen 13 und 18 versehenes Teilstück auf, an dem der als weiche Elastomermanschette ausgebildete Abdichtkragen 11 dicht anliegt und frei verstellbar angeordnet ist und in der eingestellten Lage von den Rückhalteorganen 13 und/oder 18 gehalten wird.

Die Rückhalteorgane 13 der einen Gruppe sind durch eine Vielzahl eng aneinander liegender, einander abwechselnder Kreisringrippen- und -rillen gebildet, die kontinuierlich um den Umfang der Verankerungshülse 7 und senkrecht zu deren Achse umlaufen. An der Innenseite des Abdichtkragens 11 ist eine Anzahl von Kreisringrippen 15 vorgesehen, die unter Bildung einer abdichtenden Verzahnung elastisch mit den Rückhalteorganen 13 und/oder 18 zusammenwirken.

Die Querrippen 9 des Verankerungsteils 7 werden durch eine Vielzahl in Umfangsrichtung in kurzen Abständen aufeinander folgender Rippensegmente 16 gebildet, wobei die einzelnen auf Kreisen liegenden Rippensegmente parallel zueinander angeordnet sind. Ausserdem sind die Rippensegmente 16 benachbarter Querrippen 9 zueinander winkelversetzt angeordnet, so dass jeweils eine Lücke 17 zwischen zwei benachbarten Segmenten 16 derselben Querrippe 9 durch ein Segment 16 der benachbarten Querrippe 9 abgedeckt ist.

Zwischen den Rückhalteorganen 13 und den Querrippen 9 des Verankerungsteils 10 sind die Rückhalteorgane 18 vorgesehen, die gleichfalls durch mehrere, kontinuierlich umlaufende, ringförmige Rippen gebildet werden, deren Aussendurchmesser geringfügig grösser als jener der unmittelbar benachbarten Querrippe 9 ist. Die Rückhalteorgane 18 der anderen Gruppe bedecken einen Bereich, der in der Länge etwa ein Viertel bis ein Drittel der Länge des durch die Querrippen 9 eingenommenen Bereichs beträgt. Die Rückhalteorgane 13 schliessen direkt an die benachbarten Rückhalteorgane 18 an. Dabei ist der Aussendurchmesser der Rückhalteorgane 13 vorzugsweise gleich gross wie jener der Rückhalteorgane 18, so dass-wie bereits gesagt - der Abdichtkragen 11 auch auf den Rückhalteorganen 18 dichtend aufsitzen kann. Am vorderen Teil hat der Abdichtkragen 11 einen breiten Dichtungsflansch 19 mit (in entspanntem Zustand) ebener Frontfläche 20.

Die Befestigungsschenkel 2, 3 sind über senkrecht dazu verlaufende, nach abwärts gebogene, vertikale Verbindungsarme 21, 22 mit dem querverlaufenden Trittstück 4 verbunden, das im wesentlichen ebenfalls senkrecht auf den Verbindungsarmen 21, 22 steht.

Auf der den Verankerungshülsen 7 abgewandten Seite ist auf jedem senkrechten Verbindungsarm 21, 22 ein parallel dazu ausgerichteter Anschlag 23, 24 angeformt, der eine ebene, auf der Schenkelachse senkrecht stehende Anschlagfläche 25 oder 26 aufweist, die mit jener (26 oder 25) des dem anderen Verbindungsarm (22 oder 21) zugeordneten Anschlags (24 oder 23) fluchtet und als Schutzpolster für Hammerschläge dient.

Der beschriebene Steigbügel ist verwindungssteif und korrosionsbeständig in sich selbst und auch gegenüber den ihn umgebenden Wandflächen. Er kann in Wandflächen aus Beton, Mauerwerk, Holz oder vergleichbares Material mit entsprechenden Bohrungen eingeschlagen oder im Nassverfahren in vorfabrizierten Schachtformen eingelegt oder auf der Baustelle eingebaut werden. Durch die vorherige Formgebung der aus Stahl, Chromstahl oder Aluminium(-legierung) bestehenden Innenbewehrung und das nachträgliche Ummanteln mit z.B. geschmolzenem Polyäthylen mittels Hochdruck wird ein homogener eng anliegender elastischer Mantel erhalten, der weder spröde, also schlagempfindlich, ist, noch von korrodierenden Medien unterwandert werden kann.

In den Figuren 4 bis 7 werden für gleiche Teile oder Elemente gleiche Bezugszeichen verwendet.

Die Verankerungshülse 7 nach Figur 4 ist in diesem Fall als Einzelteil ausgebildet und sowohl im Zusammenhang mit einem Steigbügel 1 nach den Figuren 1 bis 3 als auch im Zusammenhang mit einer Leiterkonsole 30 nach Figur 6 einsetzbar. Zum Einpressen bzw. Einschlagen des Einbau-Endes 5a der Innenbewehrung 5 besitzt die Verankerungshülse 7 eine Längsbohrung 27. Hinter den Rückhalteorganen 18 befindet sich an der Stelle, an der sich in Figur 1 die Rückhalteorgane 13 befinden, eine Zylinderfläche 28, deren Durchmesser mit dem Aussendurchmesser der Rückhalteorgane 18 übereinstimmt, so dass der Abdichtkragen 11 sich mindestens teilweise auch auf der Zylinderfläche 28 dichtend abstützen bzw. festsetzen kann (siehe Figur 7). Die Zylinderfläche28 geht mittels eines Übergangskonus 29 in die Stirnseite der Verankerungshülse 7 über, in der sich die Öffnung der Längsbohrung 27 befindet.

Figur 6 zeigt, in welcher Weise das dem Einbau-Ende 5a abgekehrte Ende der Innenbewehrung 5 als Rohrschelle 31 für die Einspannung eines Leiterholms 32 ausgebildet sein kann, der durch gestrichelte Linien angedeutet ist. Die Rohrschelle 31 besteht in herkömmlicher Weise aus einer fest mit der Innenbewehrung 5 verbundenen Halbschale 31 a und einer dagegen mittels einer Zugschraube 33 verspannbaren beweglichen Halbschale 31 b. Durch Eintreiben der Innenbewehrung 5 in die Verankerungshülse 7 entsteht ein komplettes Verankerungselement. Der Abdichtkragen 11 (Figur 5) lässt sich dann von vorn, d.h. über den Abschlusskonus 8 aufschieben.

In Figur 7 ist die senkrecht zur Zeichenebene stehende zylindrische Wandfläche 34 eines Schachtes durch eine gestrichelte kreisförmige Linie angedeutet, zu der die Achse der Verankerungshülse 7 exzentrisch bzw. auf einer Sehne verläuft. Es ist erkennbar, in welcher elastischen Verformung gegenüber der in Figur 5 gezeigten Ausgangsform sich der Abdichtkragen 11 an diese Wandfläche 34 anlegen lässt um einen dichten und optisch sauberen Abschluss zu gewährleisten.

## Patentansprüche

1. In Wandflachen (34) betestigbares veranKerungselement für eine Steigvorrichtung mit einer Innenbewehrung (5) aus Metall mit mindestens einem Einbau-Ende (5a) sowie mit einer am Einbau-Ende fest aufsitzenden Verankerungshülse (7) aus Kunststoff, die einen vorderen Abschlusskonus (8), einen mittleren, sich an den Abschlusskonus anschliessenden und mit Querrippen (9) versehenen Verankerungsteil (10) aufweist und deren dem Abschlusskonus (8) entgegengesetztem Ende ein elastischer Abdichtkragen (11) frei verschiebbar angeordnet ist, dadurch gekennzeichnet, dass
a) das Ende der Verankerungshülse (7) mit einer Rückhalteorgane bildenden Reihe nebeneinander liegender, kontinuierlich umlaufender Kreisringrippen (13, 18) und -rillen versehen ist, und
b) der Abdichtkragen (11) als weichelastische, auf den Kreisringrippen (13, 18) dicht aufliegende Elastomermanschette ausgebildet ist, die auf der Innenseite gleichfalls eine Reihe von Kreisringrippen (15) aufweist, die unter Bildung einer abdichtenden Verzahnung elastisch mit den Kreisringrippen (13, 18) der Verankerungshülse (7) zusammenwirken.

2. Verankerungselement nach Anspruch 1, dadurch gekennzeichnet, dass der Aussendurchmesser der Ringrippen (13, 18) geringfügig grösser ist als der der benachbarten Querrippen (9) des Verankerungsteils (10), und dass die Ringrippen (13,18) im Axialschnitt ein Dreieckprofil aufweisen, das dem Profil der Querrippen (9) des Verankerungsteils (10) entspricht.

3. Verankerungselement nach Anspruch 1, dadurch gekennzeichnet, dass zwei Gruppen von Ringrippen (13, 18) mit unterschiedlicher Feinheit vorgesehen sind und dass die Aussendurchmesser beider Gruppen gleich sind.

4. Verankerungselement nach Anspruch 1, dadurch gekennzeichnet, dass die Verankerungshülse (7) -vom Verankerungsteil (10) aus gesehen - hinter den Ringrippen (13, 18) eine Zylinderfläche (28) aufweist, deren Durchmesser mit dem Aussendurchmesser der Ringrippen (13,18) im wesentlichen übereinstimmt.

5. Verankerungselement nach Anspruch 1, bei dem die Innenbewehrung (5) aus zwei zueinander parallelen Befestigungsschenkeln (2, 3) mit je einem Einbau-Ende (5a) und einem mittleren, gegenüber den Befestigungsschenkeln nach unten abgekröpften, quergerichteten Trittstück (4) besteht und einen Steigbügel bildet, der mit einer Schutzhülle (6) aus Kunststoff überzogen ist, wobei auf jedem Einbau-Ende eine Verankerungshülse angeordnet ist und die Schutzhülle (6) und die Verankerungshülsen (7) mit Ausnahme des Abdichtkragens (11) als einstückiger Schutzmantel (12) ausgebildet sind und die vorgeformte Innenbewehrung umgeben, dadurch gekennzeichnet, dass das Trittstück (4) in die Befestigungsschenkel (2, 3) über je einen Verbindungsarm (21, 22) übergeht, der sowohl auf dem Befestigungsschenkel als auch auf dem Trittstück (4) im wesentlichen senkrecht steht.

6. Verankerungselement nach Anspruch 5, dadurch gekennzeichnet, dass auf der den Verankerungshülsen (7) abgewandten Seite an jedem Verbindungsarm (21 ) je ein parallel zu diesem ausgerichteter Anschlag (23) angeformt ist, der eine ebene, zur Schenkelachse senkrecht verlaufende Anschlagfläche (25) aufweist, die mit der Anschlagfläche des dem anderen Verbindungsarm (22) zugeordneten Anschlags (24) fluchtet.

## Revendications

1. Elément d'ancrage pour la fixation d'échelons dans des parois (34), comprenant une armature interne (5) en métal avec au moins une extrémité à encastrer (5a) et une douille d'ancrage (7) en plastique solidaire de l'extrémité à encastrer, présentant un cône terminal antérieur (8) et une partie d'ancrage (10) centrale poursuivant le cône d'ancrage et portant des nervures transversales (9), et dont l'extrémité détournée du cône terminal (8) porte une collerette d'étanchéité (11) élastique susceptible de s'y déplacer librement, caractérisé en ce que
a) l'extrémité de la douille d'ancrage (7) est dotée d'une série de nervures (13, 18) et de rainures annulaires continues juxtaposées constituant des organes de retenue, et
b) en ce que la collerette d'étanchéité (11 ) est un manchon de matière élastique souple qui repose de manière étanche sur les nervures annulaires (13, 18) et qui présente sur la face interne également une série de nervures annulaires (15) qui, en formant une imbrication étanche, coopèrent élastiquement avec les nervures annulaires (13,18) de la douille d'ancrage (7).

2. Elément d'ancrage selon la revendication 1, caractérisé en ce que le diamètre extérieur des nervures annulaires (13, 18) est légèrement supérieur à celui des nervures transversales (9) adjacentes de la partie d'ancrage (10) et en ce que les nervures annulaires (13, 18) présentent en coupe axiale un profil triangulaire correspondant au profil de nervures transversales (9) de la partie d'ancrage (10).

3. Elément d'ancrage selon la revendication 1, caractérisé en ce qu'il est prévu deux groupes de nervures annulaires (13, 18 de finesse différente et en ce que les diamètres extérieurs des deux groupes sont identiques.

4. Elément d'ancrage selon la revendication 1, caractérisé en ce que la douille d'ancrage (7), vue depuis la partie d'ancrage (10), présente après les nervures annulaires (13, 18) une surface cylindrique (28) dont le diamètre extérieur correspond essentiellement au diamètre extérieur des nervures annulaires (13,18).

5. Elément d'ancrage selon la revendication 1 dans lequel l'armature interne (5) se compose de deux branches d'ancrage (2, 3) parallèles l'une à l'autre présentant chacune une extrémité à encastrer (5a), et d'un barreau-marchepied transversal (4) central, décalé vers le bas par rapport aux branches d'ancrage et forme un échelon revêtu d'une gaine de protection (6) en plastique, chacune des extrémités à encastrer portant une douille d'ancrage et la gaine de protection (6) et les douilles d'ancrage (7), à l'exception de la collerette d'étanchéité (11), formant un revêtement de protection (12) d'une seule pièce entourant l'armature interne préformée, caractérisé en ce que le barreau-marchepied (4) est relié aux branches d'ancrage (2, 3) par une branche de liaison (21, 22) essentiellement perpendiculaire à la fois au barreau (4) et à la branche d'ancrage correspondante.

6. Elément d'ancrage selon la revendication 5, caractérisé en ce que le côté de chaque branche de liaison (21) détourné des douilles d'ancrage (7) porte un talon (23) s'étendant parallèlement à cette branche et présentant une surface de frappe (25) plane, perpendiculaire à l'axe de la branche d'ancrage et alignée avec la surface de frappe du talon (24) de l'autre branche de liaison (22).

## Claims

1. Step iron anchor element which can be fastened in wall surfaces (34) and has an internal reinforcement (5) of metal, with at least one insert end (5a) and an anchor sleeve (7) of plastic which sits firmly on the insert end, said anchor sleeve having a frontal terminating cone (8), a central anchoring portion (10) which is a continuation of the terminating cone and is provided with transverse ribs (9), an elastic sealing collar (11) being arranged to be freely displaceable on the end of said anchor sleeve that is opposite the terminating cone (8), characterised in that
a) the end of the anchor sleeve (7) is provided with a series of adjacent, continuously encircling annular ribs (13, 18) and annular grooves which form retention members, and
b) the sealing collar (11) is a flexible elastomer collar which fits snugly on the annular ribs (13, 18) and on its inside face likewise has a series of annular ribs (15) which cooperate elastically with the annular ribs (13, 18) of the anchor sleeve (7) to form a sealing system of teeth.

2. Anchor element according to Claim 1, characterised in that the external diameter of the annular ribs (13, 18) is slightly greater than that of the neighbouring transverse ribs (9) of the anchoring portion (10), and in that when seen in axial section the annular ribs (13, 18) have a triangular profile which corresponds to the profile of the transverse ribs (9) of the anchoring portion (10).

3. Anchor element according to Claim 1, characterised in that two groups of annular ribs (13, 18) of different fineness are provided and that the external diameter of both groups is the same.

4. Anchor element according to Claim 1, characterised in that to the rear of the annular ribs (13, 18) the anchor sleeve (7) -viewed from the anchoring portion (10) - has a cylinder surface (28) whose diameter is substantially the same as the external diameter of the annular ribs (13, 18).

5. Anchor element according to Claim 1, wherein the internal reinforcement (5) comprises two parallel attachment legs (2, 3), each with an insert end (5a), and a central, crosswise oriented tread member (4), bent down at right angles to the attachment legs, and forms a stirrup covered with a protecting sheath (6) of plastic, an anchor sleeve being disposed on each insert end and the protecting sheath (6) and the anchor sleeves (7), apart from the sealing collar (11), being constructed as a one-piece protecting jacket (12) and surrounding the performed internal reinforcement, characterised in that the tread member (4) merges into the attachment legs (2,3) by way of a respective connecting arm (21, 22) which is aligned substantially vertically both on the attachment leg and on the tread member (4).

6. Anchor element according to Claim 5, characterised in that on the side remote from the anchor sleeves (7) there is formed on each connecting arm (21) a stop (23) parallel to said arm, said stop having a plane stop surface (25) which runs perpendicular to the axis of the leg and is flush with the stop surface of the stop (24) associated with the other connecting arm (22).
